# EUROPÄISCHE PATENTSCHRIFT

(11) **EP 3 243 196 B1**
(45) Veröffentlichungstag und Bekanntmachung des Hinweises auf die Patenterteilung: **09.01.2019**
(21) Anmeldenummer: 15794546.0
(22) Anmeldetag: 12.11.2015
(51) Int. Cl.: G08G 1/056, G08G 1/0962

(54) **VERFAHREN UND VORRICHTUNG ZUR DETEKTION EINER DURCHFAHRT EINES KRAFTFAHRZEUGES DURCH EIN VERKEHRSZEICHENTOR**
METHOD AND DEVICE FOR DETECTING THE PASSAGE OF A MOTOR VEHICLE THROUGH A ROAD SIGN GANTRY
PROCÉDÉ ET DISPOSITIF POUR LA DÉTECTION DU PASSAGE D'UN VÉHICULE PAR UNE PORTE DÉLIMITÉE PAR DES PANNEAUX DE SIGNALISATION

(30) Priorität: 09.01.2015 DE 102015200182
(43) Veröffentlichungstag der Anmeldung: 15.11.2017
(73) Patentinhaber: Robert Bosch GmbH, 70442 Stuttgart (DE)
(72) Erfinder: BRAEUCHLE, Christian, Yokohama-Shi Kanaga 224-8501 (JP); JESCHKE, Christian, 71717 Beilstein (DE)
(86) Internationale Anmeldenummer: PCT/EP2015/076383
(87) Internationale Veröffentlichungsnummer: WO 2016/110350

(56) Entgegenhaltungen:
- DE-A1-102007 048 842
- DE-A1-102014 208 662
- US-A1- 2007 150 183

## Beschreibung

### Technisches Gebiet

Die vorliegende Erfindung betrifft ein Verfahren zur Detektion einer Durchfahrt eines Kraftfahrzeugs durch ein Verkehrszeichentor. Die Erfindung betrifft ferner eine entsprechende Steuer-und Auswerteeinrichtung. Zudem betrifft die Erfindung ein entsprechendes Computerprogramm und ein maschinenlesbares Speichermedium.

### Stand der Technik

Falschfahrer auf Verkehrswegen, sogenannte Geisterfahrer, stellen ein hohes Risiko im Straßenverkehr dar. Im Falle eines Unfalls verursachen Sie Tote, Verletzte und erheblichen Sachschaden. Um diesem Risiko entgegenzuwirken geht ein allgemeines Bestreben in der Automobilindustrie dahin, Falschfahrer möglichst frühzeitig erkennen zu können, um geeignete Gegenmaßnahmen treffen zu können. Ein erster Ansatz ist die Erkennung eines Falschfahrers allein auf Basis von Navigationsgeräten, indem eine Straßenklasse sowie eine Fahrtrichtung des eigenen Kraftfahrzeugs überwacht und auf eine Falschfahrt hin überprüft wird. Diese Vorgehensweise führt in den meisten Fälle zu einer zu späten Erkennung der Falschfahrt, da hier der Falschfahrer zum Zeitpunkt der Erkennung bereits mit hoher Fahrgeschwindigkeit auf einer falschen Fahrbahn fährt. Zu diesem Zeitpunkt bewirkt er bereits ein großes Risiko einer Kollision. Gerade bei Falschfahrt auf Autobahnen ist ein besonders hohes Verkehrsrisiko gegeben, da aufgrund der hohen Fahrzeuggeschwindigkeiten besonders schwere Unfälle und damit zu schweren Verletzungen, zum Teil mit Todesfolge, kommen kann.

Über 50 % der Falschfahrten beginnen auf Anschlussstellen der Bundesautobahnen. Daher folgen viele Ansätze zur Erkennung eines Falschfahrers der Idee, möglichst früh eine Auffahrt auf die Bundesautobahn an einer Anschlussstelle in die falsche Richtung zu detektieren. Hierzu stehen in modernen Kraftfahrzeugen unterschiedliche Sensoren zur Verfügung. Zum Beispiel verfügen Kraftfahrzeuge meist über Inertialsensoren, also mindestens einen Beschleunigungssensor, sowie Lenkwinkelsensoren zur Bestimmung von Zuständen des Kraftfahrzeugs um Sicherheits- und Komfortsysteme zu realisieren. Des Weiteren verfügt eine Vielzahl an modernen Kraftfahrzeugen heutzutage über ein integriertes Navigationssystem mit Positionsbestimmung. Auch ist bereits Kartenmaterial für diese Navigationssysteme verfügbar, welches Zusatzinformationen zu den Kartendaten enthält, wie beispielsweise Kurvenradien und Verkehrsschildinformationen. Ferner sind bereits Kraftfahrzeuge verfügbar, die mit einer Videosensorik ausgestattet sind, die dazu ausgebildet ist, Verkehrsschilder, Kurvenradien und sonstige Objekte zu detektieren und eine entsprechende Information auszugeben.

Die DE 10 2007 048 842 A1 offenbart eine Steuervorrichtung für Fahrerassistenzsystem für ein Fahrzeug mit einem Eingang zum Empfangen von von einer Kamera erfassten Bildinformationen, wobei die Bildinformationen bestimmte Objekte aus der Umgebung des Fahrzeugs betreffen, deren Vorderansicht sich von ihrer Rückansicht unterscheidet.

### Offenbarung der Erfindung

Erfindungsgemäß ist ein Verfahren zur Detektion einer Durchfahrt eines Kraftfahrzeugs durch ein Verkehrszeichentor vorgesehen, mit den Schritten:
- Empfangen von Umgebungsinformationen,
- Erkennen von Verkehrszeichen in den Umgebungsinformationen,
- Auswählen eines ersten Verkehrszeichens und eines zweiten Verkehrszeichens , die zusammen ein Verkehrszeichentor bilden,
- Ermitteln von Positionsdaten für das erste Verkehrszeichen und für das zweite Verkehrszeichen, aus den Umgebungsinformationen,
- Bestimmen einer Torbreite zwischen dem ersten Verkehrszeichen und dem zweiten Verkehrszeichen,
- Bestimmen eines ersten Abstandes des Kraftfahrzeugs zu dem ersten Verkehrszeichen,
- Bestimmen eines zweiten Abstands des Kraftfahrzeugs zu dem zweiten Verkehrszeichen, und
- Detektieren der Durchfahrt in Abhängigkeit der Torbreite, des ersten Abstands und des zweiten Abstands.

Ferner betrifft die Erfindung eine Steuer- und Auswerteeinheit, die dazu ausgebildet ist eine Durchfahrt eines Kraftfahrzeugs durch ein Verkehrszeichentor zu detektieren, wobei sie dazu ausgebildet ist, Umgebungsinformationen zu empfangen, Verkehrszeichen in den Umgebungsinformationen zu erkennen, ein erstes Verkehrszeichen und ein zweites Verkehrszeichen auszuwählen, die zusammen ein Verkehrszeichentor bilden, Positionsdaten für das erste Verkehrszeichen und das zweite Verkehrszeichen aus den Umgebungsinformationen zu ermitteln, eine Torbreite zwischen dem ersten Verkehrszeichen und dem zweiten Verkehrszeichen zu bestimmen, einen ersten Abstand des Kraftfahrzeugs zu dem ersten Verkehrszeichen zu bestimmen, einen zweiten Abstand des Kraftfahrzeugs zu dem zweiten Verkehrszeichen zu bestimmen, und die Durchfahrt in Abhängigkeit der Torbreite, des ersten Abstands und des zweiten Abstands zu detektieren.

Das neue Verfahren und die neue Vorrichtung basieren auf der Idee, dass Falschfahrten besonders gut dadurch erkannt werden können, dass ein Falschfahrer an einer Anschlussstelle zunächst durch ein Verkehrszeichentor hindurch fahren muss, um auf die Bundesautobahn zu gelangen. Bereits die Detektion einer solchen Durchfahrt ist zumindest ein Indikator für eine Falschfahrt und kann dazu dienen, entweder die Falschfahrt selbst zu erkennen, die These einer Falschfahrt aufzustellen oder die Falschfahrt zu verifizieren. Somit wird durch die Erfindung ein effizientes Verfahren bereitgestellt, das eine Erkennung oder Verifikation einer Falschfahrt auf Basis von Umfeldinformationen ermöglicht.

Das Empfangen von Umgebungsinformationen erfolgt vorzugsweise von einer Kamera des Kraftfahrzeugs, insbesondere einer Videokamera. Die Umgebungsinformationen sind dann entweder Videodaten, oder Informationen, die aus Videodaten der Kamera extrahiert worden sind.

Das Erkennen von Verkehrszeichen in Umgebungsinformationen beinhaltet das Identifizieren und Verifizieren eines Objekts innerhalb der Umgebungsinformationen als Verkehrszeichen. Besonders bevorzugt ist es, wenn die Art des Verkehrszeichens erkannt und ausgewertet werden kann. Weiter ist es bevorzugt, wenn das Verkehrszeichen Nummer 267, oder entsprechende Verkehrszeichen, eindeutig identifiziert wird. Das Verkehrszeichen Nummer 267 enthält die Information "Einfahrt verboten".

Das Verkehrszeichentor besteht aus mindestens zwei Verkehrszeichen, die horizontal zueinander beabstandet angeordnet sind.

Zusätzlich zu den Verkehrszeichen ist es vorgesehen, dass die Positionsdaten für die Verkehrszeichen aus den Umgebungsinformationen ermittelt werden. Hierbei kann es sich um absolute Positionsdaten der Verkehrszeichen, wie beispielsweise GPS-Koordinaten, oder auch um relative Positionsdaten der Verkehrszeichen relativ zu dem Kraftfahrzeug handeln. Die Torbreite kann dann aus den Positionsdaten selbst durch einfache mathematische Operationen ermittelt werden. In ähnlicher Weise lassen sich dann auch der erste und der zweite Abstand des Kraftfahrzeugs zu den jeweiligen Verkehrszeichen ermitteln.

Die Detektion der Durchfahrt selbst erfolgt schließlich in Abhängigkeit dieser drei Maße: Torbreite, erster Abstand und zweiter Abstand. Durch geeignete mathematische Verknüpfung kann ermittelt werden, wann sich das Fahrzeug, in Fahrtrichtung gesehen, vor, innerhalb, neben oder hinter dem Tor befindet.

Für den Fall, dass mehr als zwei Verkehrszeichen innerhalb der Umgebungsinformationen erkannt werden, werden auch mehrere Verkehrszeichentore gebildet, die einzeln verarbeitet werden können.

Zur Bestimmung der Torbreite kann beispielsweise eine Variante des Satz des Pythagoras verwendet werden. Dann gilt: ${t}_{i , j} = \sqrt{{\left({y}_{i} - {y}_{j}\right)}^{2} + {\left({x}_{i} - {x}_{j}\right)}^{2}}$

In diesem Fall ist t _{i,j} die Torbreite zwischen dem Verkehrszeichen i und dem Verkehrszeichen j. xᵢ, xⱼ, yᵢ, yⱼ stellen entsprechend x-Koordinaten und y Koordinaten der jeweiligen Verkehrszeichen i und j dar. Alternativ sind auch Approximationen des Satz des Pythagoras denkbar. Beispielsweise kann auch angenommen werden, dass die Länge der längeren Kathete plus die halbe Länge der kürzeren Kathete ungefähr die Länge der Hypotenuse entspricht. Hierdurch kann zusätzliche Rechenkraft eingespart werden.

In entsprechender Weise kann auch die Berechnung des ersten und zweiten Abstands des Fahrzeugs zu den jeweiligen Verkehrszeichen ermittelt werden. Hier gilt dann: ${d}_{f , k} = \sqrt{{\left({y}_{f} - {y}_{k}\right)}^{2} + {\left({x}_{f} - {x}_{k}\right)}^{2}}$ wobei d_{f,k} = der Abstand des Fahrzeugs zum Schild k. Entsprechend sind x_{f} und y_{f} Koordinaten des Kraftfahrzeugs und xₖ und yₖ Koordinaten des Schildes k.

Insgesamt wird so ein Verfahren bereitgestellt, das frühzeitig auf sehr sichere Weise eine Durchfahrt des Kraftfahrzeugs durch ein Verkehrszeichentor ermitteln kann. Wie bereits ausgeführt ist es besonders bevorzugt, wenn dies mit zusätzlichen Informationen verknüpft wird, wie beispielsweise einer Art der Verkehrszeichen, die ein Durchfahrtverbot anzeigen kann, oder auch Navigationsdaten, die eine Nähe zu einer Autobahnauffahrt aufzeigen können.

In einer weiteren Ausgestaltung der Erfindung ist der zusätzliche Schritt vorgesehen: Prüfen der Torbreite auf Plausibilität, wobei ein Verkehrszeichentor mit unplausibler Torbreite verworfen wird.

In dieser Ausgestaltung wird das Verfahren dahingehend optimiert, dass Verkehrszeichentore, die unplausibel sind verworfen werden, so dass eine Überprüfung eingespart wird. Als Kriterium für die Plausibilität wird die Torbreite selbst verwendet. Verwerfen bedeutet hier insbesondere, dass das betreffende Verkehrszeichentor nicht weiter für eine Detektion einer Durchfahrt berücksichtigt wird. Nur eine Torbreite, die ein vordefiniertes Minimum und/oder ein Maximum erfüllt, kann sinnvoll für das Verfahren eingesetzt werden. Dies ist insbesondere daher von Vorteil, da die Verkehrszeichentore willkürlich aus mehreren Verkehrszeichen zusammengestellt werden können. Als Minimum für eine Torbreite kann beispielsweise eine Fahrzeugbreite, oder eine Straßenbreite verwendet werden.

In einer weiteren Ausgestaltung der Erfindung weist das Verfahren die zusätzlichen Schritte auf: Ermitteln eines Winkels zwischen einer Geraden, die von einem Verkehrszeichentor definiert wird und einer Achse des Kraftfahrzeugs, und Prüfen des Winkels auf Plausibilität, wobei ein Verkehrszeichentor mit unplausiblem Winkel verworfen wird.

In dieser Ausgestaltung wird ebenfalls eine Effizienz des Verfahrens durch Prüfung einer Plausibilität der Verkehrszeichentore gesteigert. Als Kriterium für die Plausibilität wird hier eine Ausrichtung des Verkehrszeichentors relativ zu dem Kraftfahrzeug verwendet. Die Gerade, wird durch das Verkehrszeichentor dadurch definiert, dass sich diese virtuelle Gerade von dem ersten Verkehrszeichen zu dem zweiten Verkehrszeichen erstreckt. Weiterhin handelt es sich bei der Achse des Kraftfahrzeugs vorzugsweise um eine Längs-oder Querachse. Ein entsprechendes Kriterium der Plausibilität des entsprechenden Winkels hängt dann von der Art der Achse ab. Beispielsweise im Falle der Verwendung einer Längsachse des Kraftfahrzeugs wäre ein Verkehrszeichentor dann plausibel, wenn die Längsachse des Kraftfahrzeugs im Wesentlichen parallel oder einem sehr spitzen Winkel zu der Gerade angeordnet wäre. Ein relativ stumpfer Winkel oder insbesondere ein 90°-Winkel wären dagegen ein Hinweis darauf, dass sich das Fahrzeug auf das Verkehrszeichentor ausgerichtet ist. Im erstgenannten Fall wäre das Verkehrszeichentor unplausibel, wohingegen es im zweiten Fall plausibel wäre. Bezüglich des Verwerfens wird auf obige Ausführungen verwiesen.

In einer weiteren Ausgestaltung der Erfindung wird die Durchfahrt in Abhängigkeit der folgenden Formel detektiert: ${t}_{i , j} = {d}_{f , i} + {d}_{f , j}$ wobei gilt: t_{i,j} = Torbreite; d_{f,i} = der erste Abstand (26); d_{f,j} = zweiter Abstand (28).

In dieser Ausgestaltung wird eine konkrete Gleichung bereitgestellt, die die Abhängigkeit zwischen der Torbreite t_{i,j} dem ersten Abstand d_{f,i} und dem zweiten Abstand d_{f,j} beschreibt. Die Formel besagt, dass die Durchfahrt dann erfolgen muss, wenn die beiden Abstände in Summe der Torbreite selbst entsprechen. Dieser Fall liegt dann vor, wenn das Kraftfahrzeug, genauer gesagt der Sensor des Kraftfahrzeugs, der die Umgebungsinformationen erfasst hat, genau zwischen dem ersten Verkehrszeichen und dem zweiten Verkehrszeichen angeordnet ist. Die Durchfahrt wird also dann detektiert, wenn die oben genannte Formel eine wahre Aussage enthält. Somit ist eine sehr einfache Berechnung der Durchfahrt möglich. Besonders bevorzugt ist es, wenn zur Plausibilisierung der Formel mehrere zeitlich gestaffelte Überprüfungen dieser Formel erfolgen, die einen plausiblen zeitlichen Verlauf aufzeigen können.

In einer weiteren Ausgestaltung der Erfindung wird ein Zeitverlauf er Summe des ersten und zweiten Abstandes geprüft wird, wobei eine Durchfahrt dann detektiert wird, wenn ein Minimum und/oder ein Wendepunkt ermittelt wird.

In dieser Ausgestaltung wird nicht nur der exakte Zeitpunkt der Durchfahrt detektiert, sondern es wird der gesamte Verlauf von der Anfahrt über die Durchfahrt zur Wegfahrt von dem Verkehrszeichentor erfasst. Zudem kann auch hier die Torbreite berücksichtigt werden, sodass der Zeitverlauf durch die folgende Formel ermittelt werden kann: $f \left(t\right) = {t}_{i , j} - \left({d}_{f , i} + {d}_{f , j}\right)$

Die Parameter t_{i,j}, d_{f,i} und d_{f,j} sind jeweils von der Zeit t abhängig. Ein besonderer Vorteil hierbei ist, dass keine exakte Erfüllung der Bedingung notwendig ist, sondern ein Zeitverlauf durch eine Minimum-Maximum-Betrachtung und/oder Wendepunktanalyse ermöglicht wird.

In einer weiteren Ausgestaltung der Erfindung werden die Positionsdaten zusätzlich in Abhängigkeit einer Trajektorie des Kraftfahrzeugs bestimmt.

In dieser Ausgestaltung wird die Bestimmung der Positionsdaten dahingehend verbessert, dass die Fahrtrichtung und Geschwindigkeit des Kraftfahrzeugs dabei berücksichtigt wird. Beispielsweise können Positionsdaten aus den Umgebungsdaten veraltet sein, da bis zu ihrem eigentlichen Einsatz Sekunden vergehen können. Die Trajektorie des Kraftfahrzeugs kann dabei berücksichtigt werden, so dass nach Ermittlung der Positionsdaten, die zum Zeitpunkt des Ergebnisses tatsächlich vorliegenden Positionsdaten direkt ermittelt werden. Hierdurch wird eine besonders genaue Ermittlung der Positionsdaten ermöglicht.

In einer weiteren Ausgestaltung der Erfindung wird die Trajektorie mittels Initialsensoren ermittelt.

In dieser Ausgestaltung wird die Trajektorie des Kraftfahrzeugs auf Basis von Messdaten von Inertialsensoren ermittelt. Wie bereits eingangs ausgeführt, weisen heutige Kraftfahrzeuge häufig bereits Inertialsensoren bereits auf, so dass dies eine besonders wirtschaftliche Möglichkeit darstellt, um die Trajektorie eines Kraftfahrzeugs zu ermitteln.

In einer weiteren Ausgestaltung Erfindung wird eine zukünftige Trajektorie des Kraftfahrzeugs prädiziert und eine zukünftige Durchfahrt in Abhängigkeit der zukünftigen Trajektorie bestimmt.

In dieser Ausgestaltung wird eine besonders sichere Detektion der Durchfahrt bereitgestellt, wobei diese erfolgt, bevor die Durchfahrt selbst erfolgt. Durch Prädikation der Trajektorie des Kraftfahrzeugs und damit die Prädikation der möglichen und wahrscheinlichen Orte des Kraftfahrzeugs in der Zukunft, kann ermittelt werden, ob eine Durchfahrt zukünftig wahrscheinlich ist. Hierzu kann eine Umrechnung der Abstände in Abhängigkeit der Trajektorie für verschiedene zukünftige Zeitpunkte erfolgen. Das erfindungsgemäße Verfahren kann dann wie oben ausgeführt auf diese virtuellen zukünftigen Zeitpunkte angewendet werden.

Es versteht sich, dass die vorstehend genannten und die nachstehend noch zu erläuternden Merkmale nicht nur in der jeweiligen angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in der Zeichnung dargestellt und werden in der nachfolgenden Beschreibung näher erläutert. Es zeigen:
- Figur 1: eine potentielle Falschfahrsituation,
- Figur 2: einen beispielhaften zeitlichen Verlauf von f(t) = t_{i,j} - (d_{f,i} + d_{f,j}), und
- Figur 3: ein Flussdiagramm des erfindungsgemäßen Verfahrens.

Figur 1 zeigt eine Straße 10, auf der sich ein Kraftfahrzeug 12 fortbewegt. Die Straße 10 stellt eine Autobahnabfahrt dar, auf der das Kraftfahrzeug 12 in falscher Fahrtrichtung unterwegs ist. Das Kraftfahrzeug 12 weist eine Kamera 14 auf, die Umgebungsinformationen aus einer Umgebung des Kraftfahrzeugs 12 aufnimmt. Diese Umgebungsinformationen werden dann innerhalb einer Steuer- und Auswerteeinheit 15 verarbeitet.

Das Kraftfahrzeug 12 bewegt sich auf einer Trajektorie 16 auf der Straße 10 entlang. Weiter weist das Kraftfahrzeug eine Fahrzeuglängsachse 17 auf, die die momentane Ausrichtung der Trajektorie 16 definiert. Die Trajektorie 16 führt dabei zwischen einem ersten Verkehrszeichen 18 und einem zweiten Verkehrszeichen 20 hindurch. Das erste Verkehrszeichen 18 und das zweite Verkehrszeichen 20 bilden gemeinschaftlich ein Verkehrszeichentor 22. Das Verkehrszeichentor 22 weist eine Torbreite 24 auf. Zudem weist das Kraftfahrzeug 12 einen ersten Abstand 26 von dem ersten Verkehrszeichen 18 und einen zweiten Abstand 28 von dem zweiten Verkehrszeichen 20 auf. Wie aus Figur 1 zu erkennen ist, ist der Referenzpunkt des Kraftfahrzeugs 12 die Kamera 14. Ausgehend von diesem Referenzpunkt werden hier die Abstände 26 und 28 ermittelt.

Wie aus Figur 1 erkannt werden kann, ist eine Durchfahrt durch das Verkehrszeichentor 22 dadurch zu erkennen, dass die Abstände 26 und 28 in Summe der Torbreite 24 entspricht. In diesem Fall befindet sich die Kamera 14 genau auf Höhe der Torbreite 24.

Ferner ist hierdurch erkennbar, dass eine Plausibilisierung der Durchfahrt durch einen gedachten Winkel 29 zwischen der Fahrzeuglängsachse 17 und der Geraden 24 möglich ist. In dem hier dargestellten Fall, ist eine Plausibilisierung dadurch möglich, dass die Fahrzeuglängsachse 17 im Wesentlichen 90° zu der Geraden 24 zwischen dem ersten Verkehrszeichen 18 und dem zweiten Verkehrszeichen 20 angeordnet sein muss. Ist dies nicht der Fall, oder ist die Fahrzeuglängsachse 17 im Wesentlichen parallel oder mit einem sehr spitzen Winkel zu dieser Gerade 24 angeordnet, so ist eine Durchfahrt nicht zu erwarten und das Verkehrszeichentor 22 wäre als unplausibel zu verwerfen.

Figur 2 zeigt ein kartesisches Koordinatensystem 30 mit einer Abszisse 32, auf der die Zeit t aufgetragen ist. Zudem weist das kartesische Koordinatensystem 30 eine Ordinate 34 auf, die als Funktion einen zeitlichen Verlauf der Torbreite 24 abzüglich einer Summe der Abstände 26 und 28 darstellt. Es gilt also: f(t) = t_{i,j} - (d_{f,i} + d_{f,j}).

Der zeitliche Verlauf dieser Funktion ist mit der Kurve 36 dargestellt. Das globale Minimum 38 zeigt hier den Zeitpunkt der Durchfahrt des Kraftfahrzeugs 12 durch das Verkehrszeichentor 22 an. In einem idealen Fall wäre das Minimum gleich Null. Dies muss jedoch - beispielsweise bedingt durch Messunsicherheiten oder zeitlichen Verzögerungen - nicht zwingend der Fall sein.

Durch Auswertung des Verlaufs 36 ist somit eine sehr robuste und sichere Detektion der Durchfahrt, insbesondere des Zeitpunkts der Durchfahrt durch das Verkehrszeichentor 22 möglich.

Figur 3 zeigt ein Flussdiagramm 40 des erfindungsgemäßen Verfahrens.

Das Verfahren beginnt in einem Schritt 42, in dem Umgebungsinformationen von der Kamera 14 durch die Steuer- und Auswerteeinheit 15 erfasst werden.

In einem Schritt 44 werden von der Steuer- und Auswerteeinheit 15 die Verkehrszeichen 18 und 20 in den Umgebungsinformationen erkannt.

In dem darauffolgenden Schritt 46 wählt die Steuer- und Auswerteeinheit 15 das erste Verkehrszeichen 18 und das zweite Verkehrszeichen 20 aus, die dadurch das Verkehrszeichentor 22 bilden. In einem anschließenden Schritt 48 wird das Verkehrszeichentor 22 plausibilisiert. Hierzu wird der Winkel 29 zwischen der Fahrzeuglängsachse 17 und der Geraden 24 zwischen dem ersten Verkehrszeichen 18 und dem zweiten Verkehrszeichen 20 ermittelt. Sofern dieser Winkel 29 im Wesentlichen eine 90° Winkel darstellt, oder einen Schwellenwert für einen allzu spitzen Winkel nicht überschreitet, wird das Verkehrszeichentor 22 nicht verworfen und das Verfahren wird zum Schritt 50 weitergeführt. In Schritt 50 wird dann das Verkehrszeichentor 22 vermessen, indem die Torbreite 24 zwischen dem ersten Verkehrszeichen 18 und dem zweiten Verkehrszeichen 20 ermittelt wird.

Die Torbreite 24 wird dann an den Schritt 52 weitergeleitet. In Schritt 52 wird dann die Torbreite 24 plausibilisiert. Dies erfolgt durch einen Vergleich der Torbreite 24 mit einem in der Steuer- und Auswerteeinheit 15 gespeicherten Parameter. Hier ist der Parameter eine Mindesttorbreite, die vorliegen muss. Liegt die Mindesttorbreite nicht vor, dann wird das Verfahren an dieser Stelle abgebrochen.

Wie in Figur 3 dargestellt ist, kann das Verfahren in den Schritten 48 und 52 frühzeitig enden. In diesen Fällen kann auch vorgesehen sein, dass über die Pfeile 53 das Verfahren erneut in den Schritt 46 versetzt wird, und dort ein weiteres Verkehrszeichentor ermittelt wird. Dies kann so lange erfolgen, bis sämtliche möglichen Verkehrszeichentore überprüft wurden.

In Schritt 54 wird dann der erste Abstand 26 des Kraftfahrzeugs 12 zu dem ersten Verkehrszeichen 18 bestimmt. Dementsprechend wird in Schritt 56 der zweite Abstand 28 des Kraftfahrzeugs 12 zu dem zweiten Verkehrszeichen 20 bestimmt.

Abschließend werden der erste Abstand 26, der zweite Abstand 28 und die Torbreite 24 an den Schritt 58 übergeben. In Schritt 58 wird dann in Abhängigkeit dieser drei Informationen die Durchfahrt bestimmt.

Sobald damit das Verkehrszeichentor 22 abgearbeitet wurde, kann das Verfahren über den Pfeil 60 wiederum in den Schritt 46 zurück versetzt werden, wo dann ein weiteres Verkehrszeichentor überprüft werden kann.

## Patentansprüche

1. Verfahren zur Detektion einer Durchfahrt eines Kraftfahrzeugs (12) durch ein Verkehrszeichentor (22), mit den Schritten:
- Empfangen von Umgebungsinformationen,
- Erkennen von Verkehrszeichen (18, 20) in den Umgebungsinformationen,
- Auswählen eines ersten Verkehrszeichens (18) und eines zweiten Verkehrszeichens (20), die zusammen ein Verkehrszeichentor (22) bilden,
- Ermitteln von Positionsdaten für das erste Verkehrszeichen (18) und für das zweite Verkehrszeichen (20) aus den Umgebungsinformationen,
- Bestimmen einer Torbreite (24) zwischen dem ersten Verkehrszeichen (18) und dem zweiten Verkehrszeichen (20),
- Bestimmen eines ersten Abstandes (26) des Kraftfahrzeugs (12) zu dem ersten Verkehrszeichen (18),
- Bestimmen eines zweiten Abstands (28) des Kraftfahrzeugs (12) zu dem zweiten Verkehrszeichen (20), und
- Detektieren der Durchfahrt in Abhängigkeit der Torbreite (24), des ersten Abstands (26) und des zweiten Abstands (28).

2. Verfahren nach Anspruch 1, **gekennzeichnet durch** den zusätzlichen Schritt:
- Prüfen der Torbreite (24) auf Plausibilität, wobei ein Verkehrszeichentor (22) mit unplausibler Torbreite (24) verworfen wird.

3. Verfahren nach einem der Ansprüche 1 oder 2, **gekennzeichnet durch** die zusätzlichen Schritte:
- Ermitteln eines Winkels (29) zwischen einer Geraden (24), die von einem Verkehrszeichentor (22) definiert wird und einer Achse (17) des Kraftfahrzeugs (12), und
- Prüfen des Winkels (29) auf Plausibilität, wobei das Verkehrszeichentor (22) mit einem unplausiblen Winkel verworfen wird.

4. Verfahren nach einem der vorhergehenden Ansprüche, **dadurch gekennzeichnet, dass** die Durchfahrt in Abhängigkeit der folgenden Formel detektiert wird: ${t}_{i , j} = {d}_{f , i} + {d}_{f , j}$ wobei gilt:
t _{i,j} = Torbreite
d _{,i} = erster Abstand (26),
d _{,j} = zweiter Abstand (28).

5. Verfahren nach einem der vorhergehenden Ansprüche, **dadurch gekennzeichnet, dass** ein Zeitverlauf (36) der Summe des ersten und zweiten Abstandes (26, 28) geprüft wird, wobei eine Durchfahrt dann detektiert wird, wenn ein Minimum (38) und/oder ein Wendepunkt ermittelt wird.

6. Verfahren nach einem der vorhergehenden Ansprüche, **dadurch gekennzeichnet, dass** die Positionsdaten zusätzlich in Abhängigkeit einer Trajektorie (16) des Kraftfahrzeugs (12) bestimmt wird.

7. Verfahren nach Anspruch 6, **dadurch gekennzeichnet, dass** Trajektorie (16) mittels Initialsensoren ermittelt wird.

8. Verfahren nach einem der vorhergehenden Ansprüche, **dadurch gekennzeichnet, dass** eine zukünftige Trajektorie (16) des Kraftfahrzeugs (12) prädiziert wird und eine zukünftige Durchfahrt in Abhängigkeit der zukünftigen Trajektorie (16) bestimmt wird.

9. Steuer- und Auswerteeinheit (15), die dazu ausgebildet ist eine Durchfahrt eines Kraftfahrzeugs (12) durch ein Verkehrszeichentor (22) zu detektieren, wobei sie dazu ausgebildet ist, Umgebungsinformationen zu empfangen, Verkehrszeichen (18, 20) in den Umgebungsinformationen zu erkennen, ein erstes Verkehrszeichen (18) und ein zweites Verkehrszeichen (20) auszuwählen, die zusammen ein Verkehrszeichentor (22) bilden, Positionsdaten für das erste Verkehrszeichen (18) und das zweite Verkehrszeichen (20) aus den Umgebungsinformationen zu ermitteln, eine Torbreite (24) zwischen dem ersten Verkehrszeichen (18) und dem zweiten Verkehrszeichen (20) zu bestimmen, einen ersten Abstand (26) des Kraftfahrzeugs (12) zu dem ersten Verkehrszeichen (18) zu bestimmen, einen zweiten Abstand (28) des Kraftfahrzeugs (12) zu dem zweiten Verkehrszeichen (20) zu bestimmen, und die Durchfahrt in Abhängigkeit der Torbreite (24), des ersten Abstands (26) und des zweiten Abstands (28) zu detektieren.

10. Computerprogramm, das dazu eingerichtet ist, alle Schritte eines Verfahrens gemäß einem der Ansprüche 1 bis 8 durchzuführen.

11. Maschinenlesbares Speichermedium mit einem darauf gespeicherten Computerprogramm nach Anspruch 10.

## Claims

1. Method for detecting the passage of a motor vehicle (12) through a road-sign gantry (22), with the following steps:
- receiving environmental information,
- recognizing road signs (18, 20) in the environmental information,
- selecting a first road sign (18) and a second road sign (20) which together constitute a road-sign gantry (22),
- ascertaining position data for the first road sign (18) and for the second road sign (20) from the environmental information,
- determining a gantry width (24) between the first road sign (18) and the second road sign (20),
- determining a first distance (26) of the motor vehicle (12) from the first road sign (18),
- determining a second distance (28) of the motor vehicle (12) from the second road sign (20), and
- detecting the passage as a function of the gantry width (24), the first distance (26) and the second distance (28).

2. Method according to Claim 1, **characterized by** the following additional step:
- checking the gantry width (24) for plausibility, whereby a road-sign gantry (22) with implausible gantry width (24) is discarded.

3. Method according to one of claims 1 or 2, **characterized by** the following additional steps:
- ascertaining an angle (29) between a straight line (24), defined by a road-sign gantry (22), and an axis (17) of the motor vehicle (12), and
- checking the angle (29) for plausibility, whereby the road-sign gantry (22) with an implausible angle is discarded.

4. Method according to one of the preceding claims, **characterized in that** the passage is detected as a function of the following formula: ${t}_{i , j} = {d}_{f , i} + {d}_{f , j}$ where:
t_{i,j} = gantry width
d _{,i} = first distance (26),
d _{,j} = second distance (28).

5. Method according to one of the preceding claims, **characterized in that** a temporal progression (36) of the sum of the first and second distances (26, 28) is checked, whereby a passage is detected when a minimum (38) and/or a point of inflection is ascertained.

6. Method according to one of the preceding claims, **characterized in that** the position data are additionally determined as a function of a trajectory (16) of the motor vehicle (12).

7. Method according to Claim 6, **characterized in that** the trajectory (16) is ascertained by means of initial sensors.

8. Method according to one of the preceding claims, **characterized in that** a future trajectory (16) of the motor vehicle (12) is predicted and a future passage is determined as a function of the future trajectory (16).

9. Control-and-evaluation unit (15) that is designed to detect the passage of a motor vehicle (12) through a road-sign gantry (22), said unit being designed to receive environmental information, to recognize road signs (18, 20) in the environmental information, to select a first road sign (18) and a second road sign (20) which together constitute a road-sign gantry (22), to ascertain position data for the first road sign (18) and for the second road sign (20) from the environmental information, to determine a gantry width (24) between the first road sign (18) and the second road sign (20), to determine a first distance (26) of the motor vehicle (12) from the first road sign (18), to determine a second distance (28) of the motor vehicle (12) from the second road sign (20), and to detect the passage as a function of the gantry width (24), the first distance (26) and the second distance (28).

10. Computer program which has been set up to implement all the steps of a method according to one of claims 1 to 8.

11. Machine-readable storage medium with a computer program according to Claim 10 stored thereon.

## Revendications

1. Procédé de détection d'un passage d'un véhicule automobile (12) à travers un portail de panneaux de signalisation (22), comprenant les étapes suivantes :
- réception d'informations d'environnement,
- reconnaissance de panneaux de signalisation (18, 20) dans les informations d'environnement,
- sélection d'un premier panneau de signalisation (18) et d'un deuxième panneau de signalisation (20) qui forment ensemble un portail de panneaux de signalisation (22),
- détermination de données de position pour le premier panneau de signalisation (18) et le deuxième panneau de signalisation (20) à partir des informations d'environnement,
- détermination d'une largeur de portail (24) entre le premier panneau de signalisation (18) et le deuxième panneau de signalisation (20),
- détermination d'une première distance (26) du véhicule automobile (12) par rapport au premier panneau de signalisation (18),
- détermination d'une deuxième distance (28) du véhicule automobile (12) par rapport au deuxième panneau de signalisation (20), et
- détection du passage en fonction de la largeur de portail (24), de la première distance (26) et de la deuxième distance (28).

2. Procédé selon la revendication 1, **caractérisé par** les étapes supplémentaires :
- contrôle de la plausibilité de la largeur de portail (24), un portail de panneaux de signalisation (22) ayant une largeur de portail (24) non plausible étant rejeté.

3. Procédé selon l'une des revendications 1 ou 2, **caractérisé par** les étapes supplémentaires :
- détermination d'un angle (29) entre une droite (24) qui est définie par un portail de panneaux de signalisation (22) et un essieu (17) du véhicule automobile (12), et
- contrôle de la plausibilité de l'angle (29), le portail de panneaux de signalisation (22) ayant un angle non plausible étant rejeté.

4. Procédé selon l'une des revendications précédentes, **caractérisé en ce que** le passage est détecté en fonction de la formule suivante : ${t}_{i , j} = {d}_{f , i} + {d}_{f , j}$ où :
t_{i,j} désigne la largeur du portail
d _{,i} désigne la première distance (26)
d _{,j} désigne la deuxième distance (28).

5. Procédé selon l'une des revendications précédentes, **caractérisé en ce que** la courbe dans le temps (36) de la somme de la première et de la deuxième distance (26, 28) est contrôlée, un passage étant détecté lorsqu'un minimum (38) et/ou un point de retournement sont déterminés.

6. Procédé selon l'une des revendications précédentes, **caractérisé en ce que** les données de position sont en plus déterminées en fonction d'une trajectoire (16) du véhicule automobile (12).

7. Procédé selon la revendication 6, **caractérisé en ce que** la trajectoire (16) est déterminée au moyen de capteurs initiaux.

8. Procédé selon l'une des revendications précédentes, **caractérisé en ce qu'**une future trajectoire (16) du véhicule automobile (12) est prédite et un futur passage est déterminé en fonction de la future trajectoire (16).

9. Unité de commande et d'interprétation (15) qui est configurée pour détecter un passage d'un véhicule automobile (12) à travers un portail de panneaux de signalisation (22), celle-ci étant configurée pour recevoir des informations d'environnement, reconnaître des panneaux de signalisation (18, 20) dans les informations d'environnement, sélectionner un premier panneau de signalisation (18) et un deuxième panneau de signalisation (20) qui forment ensemble un portail de panneaux de signalisation (22), déterminer des données de position pour le premier panneau de signalisation (18) et le deuxième panneau de signalisation (20) à partir des informations d'environnement, déterminer une largeur de portail (24) entre le premier panneau de signalisation (18) et le deuxième panneau de signalisation (20), déterminer une première distance (26) du véhicule automobile (12) par rapport au premier panneau de signalisation (18), déterminer une deuxième distance (28) du véhicule automobile (12) par rapport au deuxième panneau de signalisation (20), et détecter le passage en fonction de la largeur de portail (24), de la première distance (26) et de la deuxième distance (28).

10. Programme informatique qui est conçu pour exécuter toutes les étapes d'un procédé selon l'une des revendications 1 à 8.

11. Support d'enregistrement lisible par machine sur lequel est enregistré un programme informatique selon la revendication 10.
